# EUROPÄISCHE PATENTSCHRIFT

(11) **EP 0 405 519 B1**
(45) Veröffentlichungstag und Bekanntmachung des Hinweises auf die Patenterteilung: **05.06.1996**
(21) Anmeldenummer: 90112286.1
(22) Anmeldetag: 27.06.1990
(51) Int. Cl.: E06B 9/17

(54) **Dichtungsleiste für Rolltore**
Sealing ledge for roller doors
Listeau d'étanchéité pour portes roulantes

(30) Priorität: 27.06.1989 DE 3921036
(43) Veröffentlichungstag der Anmeldung: 02.01.1991
(73) Patentinhaber: HÖRMANN KG DISSEN, D-49201 Dissen a.T.W. (DE)
(72) Erfinder: Hörmann, Stephan, Dipl.-Phys., D-4830 Gütersloh (DE)
(74) Vertreter: Flügel, Otto, Dipl.-Ing.

(56) Entgegenhaltungen:
- BE-A- 837 399
- DE-A- 3 115 129
- DE-A- 3 442 840
- DE-A- 3 603 417
- US-A- 4 244 417

## Beschreibung

Die Erfindung bezieht sich auf eine Dichtungsleiste für Rolltore mit den Merkmalen des Oberbegriffes des Anspruches 1.

Der in Richtung der Schließlage hin jeweils von der Wickelwelle abgewickelte Teil des Rolltorpanzers wird beidseitig in Führungen insoweit dichtend aufgenommen; für die Abdichtung des Spaltbereiches zwischen dem Sturz der zu verschließenden Toröffnung und dem von dem Wickel abrollenden Abschnitt des Rolltorpanzers ist eine sich über diesen Spaltbereich hinweg erstreckende Dichtungsleiste vorgesehen, die nach dem Stand der Technik als Bürste ausgebildet ist, die mit ihren von dem Sturz abstehenden Borstenenden an der Torblatt-Außenfläche, deren in Bewegungsrichtung welligem Außenflächenverlauf folgend, angreifen. Die Dichtung einer solchen Bürstenleiste ist naturgemäß beschränkt, die Bürste selbst ist in der Herstellung aufwendig. Mit einer solchen Bürste kann man zwar verhältnismäßig große Differenzen in der Spaltbreite zwischen Sturz und Rolltorpanzer ausgleichen, die Borsten der Bürste müssen sich aber in die jeweilige Bewegungsrichtung des Rolltorpanzers - öffnen/schließen - umorientieren, was die Überwindung eines im Anfangsbereich der Umorientierung erheblich erhöhten Widerstandes der Borsten voraussetzt. Nach einem Überführungsvorgang des Rolltorpanzers in die Öffnungsstellung sind die Borsten der Bürste demnach nach oben gerichtet, wird nun ein Schließvorgang eingeleitet, so muß sich der noch sehr kurze, in Schließstellung nach unten gerichtete Endabschnitt des Rolltorpanzers unter der entsprechenden Drehrichtung des Wickels insoweit unter seinem Eigengewicht nach unten bewegen. Dabei muß jedoch der vorerwähnte Umorientierungswiderstand der Borsten überwunden werden, d.h. es wird eine Rückstaukraft auf diesen unteren Rolltorpanzerabschnitt ausgeübt, während die Wickelwelle den Abwickelvorgang einzuleiten sucht. Dadurch besteht die Gefahr, daß sich auf der Gegenabwickelrichtung der Wickelwelle ein Übergewicht mit der Folge bildet, daß das untere Ende des Rolltorpanzers ins Rauminnere hin über die Wickelwelle hinweggleitet und unter entsprechender schlagartiger Verlängerung nach unten fällt. Abgesehen davon, daß der Rolltorpanzer dabei nicht in den Führungen gehalten ist und eine erhebliche dynamische Beanspruchung in Bewegungsrichtung erhält, stellt ein solcher Vorgang eine Gefährdung für Personen und Güter dar, die sich im Bereich unter dem Wickel befinden.

Eine derartige Dichtungsleiste ist insbesondere aus der DE-A-3115129 vorbekannt (vgl. Figur 10), wobei diese Dichtungsleiste aus einem im wesentlichen im Querschnitt oval ausgebildeten Dichtkörper aus einem Elastomer besteht, welcher einen Hohlraum umschließt und zwei leistenförmige Fortsätze hat, die in korrespondierende Hinterschneidungen eines Halteprofils eingreifen. Dieser Dichtkörper liegt dichtend an einem Rolltorpanzer an, wobei sich der Dichtkörper an die Kontur des Rolltorpanzers anpassen kann. Darüberhinaus weist diese vorbekannte Vorrichtung eine weitere Dichtungsschiene mit einem Dichtkörper auf, welcher auf der dem Dichtkörper gegenüberliegenden Seite des Rollpanzers anliegt, so daß eine vollständige Abdichtung des Rollpanzers erzielt wird.

Der Erfindung liegt die Aufgabe zugrunde, eine Dichtungsleiste der eingangs genannten Art zur Verfügung zu stellen, mit der eine bessere Dichtwirkung erzielt wird, die billiger herzustellen ist und die ein rückstaubedingtes Überschlagen des unteren Torblattpanzerendes bei Einleitung der Schließbewegung sicher vermeidet.

Ausgehend von einer Dichtungsleiste mit den Merkmalen des Oberbegriffes des Anspruches 1 wird diese Aufgabe erfindungsgemäß durch dessen kennzeichnende Merkmale gelöst.

Durch die erfindungsgemäße Ausbildung der Dichtungsleiste wird eine gegenüber der herkömmlichen Bürste wesentlich bessere Dichtung bei erheblich billigerem Aufbau der Dichtungsleiste erreicht. Das Leistenprofil bzw. die gesamte Dichtleiste kann ein- oder mehrteilig als Kunststoff-Extruderteil hergestellt sein, der dichtende Angriff der vorgewölbten Fläche des Leistenprofils an dem Rolltorpanzer bei kleinem Gleitwiderstand kann durch eine Beschichtung der vorgewölbten Fläche, besonders bevorzugt in Form einer Beflockung, die insbesondere aus einem Kautschukwerkstoff bestehen kann, ebenfalls in herstellungstechnisch einfacher Weise sichergestellt werden.

Die erfindungsgemäße Dichtungsleiste läßt sich insbesondere da anwenden, wo der Abstand zwischen dem Sturz und dem benachbart vorbeigeführten Rolltorpanzerabschnitt keinen zu großen Schwankungen unterliegt. Besonders gut eignet sich die erfindungsgemäße Dichtungsleiste im Zusammenhang mit Rolltoren, deren Wickelwellenlagerung in Abhängigkeit vom Wickeldurchmesser, d.h. der jeweils aufgewickelten Rolltorpanzerlänge, in achsparalleler Versetzung auf den Sturz zu bzw. von diesem fort zwangsgeführt versetzbar ist. Diese durch entsprechende mechanische Getriebeverbindung hergestellte Versetzbewegung in Abhängigkeit von der jeweils aufgewickelten Rolltorpanzerlänge ist derart getroffen, daß der vom Wickel abrollende oder auf diesen aufrollende Rolltorpanzer in jeder Betriebslage etwa denselben Abstand vom Sturz aufweist.

Eine bevorzugte Ausführungsform besteht darin, daß das Leistenprofil hinsichtlich der durch den Angriff an dem Rolltorpanzer auftretenden Kräfte insoweit in sich unnachgiebig ausgebildet ist. Die elastische Nachgiebigkeit für die dichtende Anlage des Leistenprofils an der Torblattpanzeraußenfläche und das erforderliche Nachgeben im Verfolg des in Bewegungsrichtung welligen Verlaufes dieser Torblattfläche wird durch eine sich in Profillängsrichtung erstredende federelastische Zone des Kunststoff profils erreicht. Das Leistenprofil ist gegenüber einem anderen Bereich der Dichtungsleiste entsprechend auf den Sturz versetzbar gehalten, insbesondere dadurch, daß das Leistenprofil über eine sich in Profillängsrichtung erstreckende federelastische Zone mit einem Sturzbefestigungsbereich in Verbindung steht. Dabei kann die gesamte Dichtungsleiste ein einteiliges Kunststoffteil sein, das die Hohlprofilwandung des Leistenprofiles und den Sturzbefestigungsbereich umfaßt, wobei zwischen letzterem und dem Leistenprofil als federelastische Zone eine Einkerbung ausgebildet ist, die als federelastische Sollknickstelle dient. Der Sturzbefestigungsbereich dient dabei der Festlegung der Dichtungsleiste an dem Sturz, insbesondere dadurch, daß an dem Sturz eine Halteschiene mit einem nutförmigen Hohlraum angeordnet wird, in welchen eine an dem Sturz-Befestigungsbereich der Dichtungsleiste ausgeformte Einsteckleiste gegen Herausziehen gesichert einsetzbar ist.

Allternativ hierzu ist das Leistenprofil mit einer Profilwandung versehen, die hinsichtlich ihres Angriffes an dem Rolltorpanzer in Richtung auf den Sturz gesehen in sich elastisch nachgiebig verformbar ausgebildet ist. Die Leistenprofilwandung wird dann an einer an dem Sturz festzulegenden Halteleiste abgestützt. Dabei kann das Leistenprofil grundsätzlich mit einer im Querschnitt in sich geschlossenen Profilwandung versehen sein.

Diese bevorzugte Ausführung ergibt sich aus den Unteransprüchen, insbesondere im Zusammenhang mit dem in der Zeichnung wiedergegebenen Ausführungsbeispiel, dessen nachstehende Beschreibung die Erfindung näher erläutert. Es zeigt
- Figur 1: einen Querschnitt durch eine Dichtungsleiste.

Das Ausführungsbeispiel gemäß Figur 1 zeigt eine insgesamt mit 1 bezeichnete Dichtungsleiste, die ein hinsichtlich der Beanspruchung durch die Anlage an dem nicht dargestellten Rolltorpanzer in sich steifes Leistenprofil 2 aus einer im Querschnitt in sich geschlossenen Hohlprofilwandung 5 aufweist. Die Hohlprofilwandung 5 weist einen von dem angedeuteten Sturz nach rechts abgewandte, dem nicht dargestellten Rolltorpanzer zugewandte, gegen diesen vorgewölbte Rolltorpanzer-Angriffsfläche 3 auf, die mit einer Beflockung 4 aus einem Kunstkautschuk als Gleitbelag versehen ist. An der der vorgewölbten Angriffsfläche 3 unter einem Winkel gegenüberliegenden Querschnittsseite des Profils 2 weist die Profilwandung einen ebenen Basisbereich 6 auf. Der von der Hohlprofilwandung 5 umschlossene Profilhohlraum 7 wird von einem Versteifungssteg 8 durchgriffen, der etwa im Mittelbereich des Basisbereiches 6 von diesem senkrecht abstehend zu der die Angriffsfläche 3 aufweisenden Vorwölbung 9 der Profilwandung 5 verläuft und in dieser mündet.

Der Basisbereich 6 überragt zum Sturz hin gesehen um eine kleine Querschnittsstrecke die den Profilhohlraum 7 umgebende Hohlprofilwandung 5 und geht in einen Befestigungsbereich 10 der Dichtungsleiste 1 über, an deren dem Sturz zugewandten Seite eine Einsteckleiste 11 ausgeformt ist, die in eine Halteschiene 12 eingreift, welch letztere an dem Sturz in nicht näher bezeichneter Weise festgelegt ist. Der Basisbereich 6 entfernt sich aus der Seitenebene des Befestigungsbereiches 10 im unbelasteten Zustand der Dichtungsleiste etwa um 45°, wie dies aus der Zeichnung ersichtlich ist. Im Übergangsbereich zwischen dem Befestigungsbereich 10 und dem Basisbereich 6 befindet sich eine federelastische Zone 13, die hier durch eine Einkerbung verwirklicht ist, d.h. im Bereich der Zone 13 ist die Wandstärke des Basisbereiches 6 und des Befestigungsbereiches 10 herabgesetzt, so daß sich hier ein sich in Profillängsrichtung erstreckendes "Scharnier" ergibt, das jedoch aufgrund des Kunststoffes, aus dem die Dichtungsleiste besteht, federelastisch wirkt. Auch bei diesem Kunststoff kann es sich um einen Kunstkautschuk handeln. Unter Angriff an dem nicht dargestellten Rolltorpanzer verschwenkt das Leistenprofil 2 um die Einkerbung bzw. federelastische Zone 13 auf den Sturz zu bzw. federt von diesem zurück, so daß in jeder Bewegungsstellung des Rolltorpanzers die Anlagefläche 3 des Leistenprofils an der Außenfläche des Rolltorpanzers anliegt.

Die Halteschiene besteht im vorliegenden Falle aus einem C-förmig gebogenen Blech, das einen nutförmigen Hohlraum 24 einschließt, und zwar derart, daß die die Nutöffnung begrenzenden Nutrandbereiche 27 aufeinander zu gerichtet sind. Die aus elastischem Kunststoff bestehende Einsteckleiste 11 zeigt einen pfeilförmigen Querschnitt und wird mit der Pfeilspitze 25 durch die Nutöffnung senkrecht zum Längsverlauf des nutförmigen Hohlraums 24 in diesen eingesetzt, bis die Pfeilschultern 26 die Ränder der Halteschiene 12 hintergreifen.

## Patentansprüche

1. Dichtungsleiste für Rolläden oder Rolltore, die im Sturzbereich oberhalb der mit Rolltorpanzer oder dgl. zu verschließenden Toröffnung - ggfs. in eine gesonderte, an dem Sturz zu befestigende Halteleiste einsteckbar - sich über deren Breite hinweg erstreckend zu befestigen ist und in dieser Lage an dem senkrecht zu dieser Erstreckung - insbesondere motorisch angetrieben - bewegbaren Rolltorpanzer dichtend angreift, die ein Leistenprofil (2) aus Kunststoff aufweist, das eine im wesentlichen geschlossene, im Querschnitt auf den Rolltorpanzer zu vorgewölbte Rolltorpanzer-Angriffsfläche (3) aufweist und mit dieser den Rolltorpanzer-Profilausbildungen folgend in Richtung der Sturz-Befestigungsausbildung (11, 12) unter geringer in der jeweiligen Rolltorpanzerbewegungsrichtung auftretender Kraftkomponente elastisch nachgiebig ausgebildet ist,
**dadurch gekennzeichnet**
daß die elastische Nachgiebigkeit durch eine sich in Profillängsrichtung erstreckende federelastische Zone (13) des Kunststoffprofiles gebildet ist und daß die federelastische Zone (13) als Einkerbung ausgebildet ist, die senkrecht zu ihrer Längserstreckung gesehen zwischen dem Leistenprofil (2) und einem Sturz-Befestigungsbereich (10) angeordnet ist.

2. Dichtungsleiste nach Anspruch 1,
**dadurch gekennzeichnet**
daß die Rolltor-Angriffsfläche (3) des Leistenprofils (2) mit einer einen niedrigen Gleitwiderstand mit dem Rolltorpanzer aufweisenden Beschichtung, insbesondere Beflockung (4) vorzugsweise aus einem Kunstkautschuk-Werkstoff, versehen ist.

3. Dichtungsleiste nach Anspruch 1 oder 2,
**dadurch gekennzeichnet**
daß das Leistenprofil (2) mit im Querschnitt in sich geschlossener Hohlprofilwandung (5) ausgebildet ist.

4. Dichtungsleiste nach Anspruch 3,
**dadurch gekennzeichnet**
daß der Profilhohlraum (7) des Leistenprofils von einem sich in dessen Längsrichtung erstreckenden Profilversteifungssteg (8) durchgriffen ist.

5. Dichtungsleiste nach Anspruch 1,
**dadurch gekennzeichnet**
daß der Befestigungsbereich (10) gegenüber einem Basisbereich (6) der Hohlprofilwandung (5) im Profilquerschnitt gesehen, vorzugsweise ca. 45° abgewinkelt ausgebildet ist und daß die federelastische Zone (13) im Übergangsbereich zwischen dem Befestigungsbereich (10) und dem Basisbereich (6) angeordnet ist.

6. Dichtungsleiste nach einem der Ansprüche 1 bis 5,
**dadurch gekennzeichnet**
daß die Einsteckleiste (11) im Querschnitt pfeilförmig ausgebildet ist und in nutförmige Hohlräume (24) in der Halteschiene (12) quer zu ihrer Längsrichtung geführt einsteckbar ist, so daß die der Pfeilspitze (25) abgewandten Pfeilschultern (26) entsprechend verengt ausgebildete Nutrandbereich (27) der Halteschiene (12) sperrend hintergreifen.

7. Dichtungsleiste nach Anspruch 1,
**dadurch gekennzeichnet**
daß der Sturz-Befestigungsbereich (10) in Form eines sich in Profilrichtung erstreckenden Streifens mit vorzugsweise wenigstens einer in gleicher Richtung verlaufend ausgebildeten Einsteckleiste (11) ausgebildet ist.

## Claims

1. A sealing strip for roller shutters or roller doors to be mounted within the region of the lintel, above the door opening to be closed by the armoured roller door or the like, so that it extends over the width of the opening, the sealing strip being optionally insertable in a separate retaining strip to be secured to the lintel, and sealingly engages, in this position, on the armoured roller door movable, more particularly motor-driven, at right angles to the widthwise extent of said opening, which sealing strip comprises a strip section (2) made of plastic material, the strip having a substantially closed surface (3) projecting in the direction of the roller door and engaging in profiles thereon, and which strip, following, by means of said surface (3), the profiled formations of the armoured roller door in the direction of the attachment formation (11, 12) on the lintel, is formed so as to yield resiliently under a small force component occurring in the corresponding direction in which the armoured roller door is moved, characterised in that the elastic resilience is provided by a spring-resilient zone (13) of the plastics section, extending in the longitudinal direction of said section, and that the spring-elastic zone (13) is in the form of a notch which is arranged between the strip section (2) and a lintel-attachment region (10), viewed at right angles to its length.

2. A sealing strip according to claim 1, characterised in that the face (3) of the strip section (2) which engages on the roller door is provided with a coating, more particularly flocking (4), preferably made of a plastic rubber material, which has a low sliding resistance with respect to the armoured roller door.

3. A sealing strip according to claim 1 or 2, characterised in that the strip section (2) is in cross-section in the form of a hollow section with closed walls (5).

4. A sealing strip according to claim 3, characterised in that the cavity (7) of the strip section is traversed by a section-reinforcing bar (8) extending in the longitudinal direction of the section.

5. A sealing strip according to claim 1, characterised in that the attachment region (10) is bent, preferably through about 45°, with respect to a base region (6) of the walls (5) of the hollow section, viewed in cross-section, and that the spring-resilient zone (13) is arranged in the transitional region between the attachment region (10) and the base region (6).

6. A sealing strip according to one of claims 1 to 5, characterised in that the insertion strip (11) is in the form of an arrow, viewed in cross-section, and is insertable in groove-like cavities (24) in the retaining rail (12), while being guided at right angles to its longitudinal direction, so that the shoulders (26) of the arrow remote from its tip (25) lockingly engage behind a correspondingly narrow groove edge region (7) of the retaining rail (12).

7. A sealing strip according to claim 1, characterised in that the lintel-attachment region (10) is in the form of a strip extending in the direction of the section, which has at least one insertion strip (11) extending in the same direction.

## Revendications

1. Listeau d'étanchéité pour volet roulant ou store roulant, se fixant dans la zone du linteau, au-dessus du voile de la porte roulante ou analogue pour l'ouverture de porte à fermer (le cas échéant en s'engageant dans un listeau de fixation particulier fixé au linteau) et s'étendant sur toute la largeur, et qui dans cette position s'applique de manière étanche, perpendiculairement à son extension, contre le voile de la porte roulante, mobile (notamment entraîné par un moteur) et qui comporte un profil de listeau (2) en matière plastique, ayant une surface d'appui (3) de voile de porte roulante, essentiellement fermée, à section bombée vers l'avant vers le voile de la porte roulante, et qui, en suivant la réalisation du profil du voile de porte roulante, dans la direction de la fixation sur le linteau (11, 12), est élastique souple sous l'effet des faibles composantes de la force se produisant à chaque mouvement du voile de la porte roulante, caractérisé en ce que la souplesse élastique est réalisée par une zone élastique à ressort (13) s'étendant dans la direction longitudinale du profil de matière plastique et cette zone élastique. à ressort (13) est en forme d'encoche, située, lorsque vue perpendiculairement à sa direction longitudinale, entre le profil de listeau (2) et la zone de fixation au linteau (10).

2. Listeau d'étanchéité selon la revendication 1, caractérisé en ce que la surface d'appui (3) du profil de listeau (2) contre la porte roulante est munie d'un revêtement présentant une faible résistance au glissement par rapport au voile de la porte roulante, notamment un flocage (4), de préférence en caoutchouc synthétique.

3. Listeau d'étanchéité selon la revendication 1 ou 2, caractérisé en ce que le profil de listeau (2) a une section formée par une paroi fermée (5) de profil creux.

4. Listeau d'étanchéité selon la revendication 3, caractérisé en ce que la cavité (7) du profil creux du listeau est traversée par une entretoise (8) de rigidification du profil qui s'étend dans sa direction longitudinale.

5. Listeau d'étanchéité selon la revendication 1, caractérisé en ce que la zone de fixation (10) présente une section transversale de profil qui, par rapport à la zone de base (6) de la paroi (5) du profil creux, fait un angle de préférence d'environ 45° et en ce que la zone élastique à ressort (13) est située à la transition entre la zone de fixation (10) et la zone de base (6).

6. Listeau d'étanchéité selon l'une des revendications 1 à 5, caractérisé en ce que le listeau d'engagement (11) a en section une forme de flèche et s'engage dans une cavité (24) en forme de rainure du rail de retenue (12) transversalement à sa direction longitudinale pour que les épaulements (26) de la flèche, opposés à la pointe (25), viennent prendre en blocage derrière la zone de bord de rainure (27) rétrécie du rail de retenue (12).

7. Listeau d'étanchéité selon la revendication 1, caractérisé en ce que la zone de fixation (10) sur le linteau se présente sous la forme d'une bande s'étendant dans la direction du profil avec de préférence au moins un longeron d'engagement (11) réalisé dans la même direction.
